# DEMANDE DE BREVET EUROPEEN

(11) **EP 0 636 722 A1**
(43) Date de publication de la demande: **01.02.1995**
(21) Numéro de dépôt: 94420219.1
(22) Date de dépôt: 26.07.1994
(51) Int. Cl.: D03D 13/00

(54) **Tissu chaîne et trame comportant un dessin Jacquard**

(30) Priorité: 29.07.1993 FR 9309585
(71) Demandeur: SOCIETE DE TISSAGE DE GERARDMER GARNIER THIEBAUT, F-88400 Gerardmer (FR)
(72) Inventeur: Dinaire, Gilles, F-88400 Gerardmer (FR)
(74) Mandataire: Laurent, Michel

(57) **Abrégé**

Tissu chaîne et trame permettant la réalisation d'articles type linge de table Jacquard, réalisé sur un métier à tisser classique ne nécessitant aucune adaptation particulière et utilisant une seule chaîne.

Il se **caractérise** en ce qu'il est à base d'une combinaison d'armures conçues de telle sorte que chaque armure comporte dans son rapport un nombre de jeux identiques de fils de trame défini par la formule :$\text{1/3 ≦} \frac{\text{nombre de jeux différents de fils de trame}}{\text{nombre de trames au rapport d'armure}} \text{≦ 2/3}$

## Description

La présente invention concerne un nouveau type de tissu chaîne et trame présentant des effets Jacquard utilisables plus particulièrement pour réaliser des articles du type linge de table, linge d'office et de lit.

Dans la suite de la description, l'invention sera décrite pour des tissus destinés à réaliser des articles type linge de table, mais il est évident que cela n'est pas limitatif et que d'autres applications pourraient être envisagées.

De nos jours, les tissus linge de table Jacquard sont normalement composés d'une base satin de 5 et éventuellement d'autres armures en faible proportion destinées à donner du relief aux motifs du dessin Jacquard.

En général, pour réaliser de tels articles, on utilise des fils de coton, de lin, de cellulose régénérée ou de polyester, purs ou en mélange.

De tels tissus Jacquard sont essentiellement composés à partir d'armures où chaque fil de trame a un jeu particulier dans le rapport d'armure.

A titre indicatif, pour un tissu Jacquard classique réalisé sur une armure de fond en satin de 5, le travail respectif des fils de chaîne et de trame sera, dans un rapport d'armure, tel qu'illustré à la figure 0 annexée:
- Fil de chaîne no. 1 :: 1 fil pris 4 fils laissés
- Fil de chaîne no. 2 :: 3 fils laissés 1 fil pris 1 fil laissé
- Fil de chaîne no. 3 :: 1 fil laissé 1 fil pris 3 fils laissés
- Fil de chaîne no. 4 :: 4 fils laissés 1 fil pris
- Fil de chaîne no. 5 :: 2 fils laissés 1 fil pris 2 fils laissés.

- Trame no. 1 :: 1 fil pris 4 fils laissés
- Trame no. 2 :: 2 fils laissés 1 fil pris 2 fils laissés
- Trame no. 3 :: 4 fils laissés 1 fil pris
- Trame no. 4 :: 1 fil laissé 1 fil pris 3 fils laissés
- Trame no. 5 :: 3 fils laissés 1 fil pris 1 fil laissé.

On constate donc que dans un tel tissu, les jeux de fils de trame sont totalement différents dans un rapport d'armure, ce qui entraîne une limitation dans les motifs réalisables.

Or on a trouvé, et c'est ce qui fait l'objet de la présente invention, un nouveau type de tissu qui, par le simple biais d'une sélection et combinaison des armures utilisées pour sa réalisation, permet d'obtenir des articles qui, pour une contexture identique à un tissu damassé traditionnel à base de satin de 5 (c'est-à-dire, même nombre et même qualité de fils en chaîne et en trame), présentent un gonflant et une souplesse supérieurs, et qui, selon une forme de réalisation préférentielle, permet d'augmenter les vitesses de production.

D'une manière générale, le nouveau tissu chaîne et trame conforme à l'invention permettant la réalisation d'articles type linge de table Jacquard, est réalisé sur un métier à tisser classique ne nécessitant aucune adaptation particulière et utilisant une seule chaîne, et il se caractérise en ce qu'il est à base d'une combinaison d'armures conçues de telle sorte que chaque armure comporte dans son rapport un nombre de jeux identiques de fils de trame défini par la formule :$\text{1/3 ≦} \frac{\text{nombre de jeux différents de fils de trame}}{\text{nombre de trames au rapport d'armure}} \text{≦ 2/3}$

En d'autres termes, on peut dire que les tissus conformes à l'invention sont exclusivement composés d'une combinaison d'armures où aucune armure n'est constituée dans son rapport par des jeux de fil de trame totalement différents, comme dans le cas d'un tissu conventionnel tel que celui illustré à la figure 0 et dont le fond est généralement conçu sur une base de satin de 5 ou 8.

Conformément à l'invention, aussi bien les armures de fond que les armures formant les effets, comportent des jeux identiques de fil de trame qui se suivent obligatoirement par deux ou trois. Ils peuvent être répartis de façon ordonnée ou aléatoire : une armure à groupe ordonné de trames est une armure où tous les jeux de fil de trame différents sont composés exclusivement par deux trames identiques consécutives ou composés exclusivement par trois trames identiques consécutives ; une armure à groupe aléatoire de trames est une armure où tous les jeux de trame différents sont composés par deux ou trois trames identiques consécutives.

Ces armures à groupement de trames aléatoire sont essentiellement utilisées pour obtenir des effets particuliers générés par des trames différentes en titre, matière ou couleurs.

Les tissus composés d'armures à groupements ordonnés de trames, sont utilisés pour obtenir des tissus ressemblant aux tissus classiques à base de satin de 5, mais avec, pour une contexture identique, un gonflant et une souplesse supérieure et qui permettent, selon une forme de réalisation préférentielle, d'augmenter sensiblement les vitesses de production, car il est possible, si on le souhaite, d'insérer simultanément deux ou trois trames, ce qui conduit à un temps de tissage réduit de moitié ou des 2/3.

Le poids des articles réalisés conformément à l'invention, sera fonction des applications et, par exemple, compris entre 180 et 250 g/m2 pour des tissus destinés au linge de table. Comme matière première pour réaliser des articles conformes à l'invention, on utilisera des fils conventionnels tels que fils de coton, polyester coton,... .

Par ailleurs, conformément à l'invention, les armures sont choisies de manière à obtenir au minimum un aspect satin brillant et un aspect mat, tout en conservant la même masse au mètre carré des articles, l'entrelacement des fils étant tel que les trames ne glissent pas les unes par rapport aux autres par manque de liage, les flottés ne devant pas être supérieurs à 11, cette limite ayant été déterminée par expérimentation, les articles obtenus au-delà manquant de tenue.

L'invention et les avantages qu'elle apporte seront cependant mieux compris grâce aux exemples de réalisation qui suivent et qui sont illustrés par les figures annexées 1 à 10 qui sont des représentations conventionnelles d'armures qui, combinées, permettent de réaliser des tissus Jacquard conformes à l'invention, armures qui, pour un homme du métier, permettent la reproduction exacte dudit tissu.

Un tissu Jacquard est, de manière bien connue, composé d'une armure de fond et d'une ou plusieurs armures d'effet. L'invention sera décrite plus particulièrement pour la réalisation de l'armure du fond, celle-ci étant prédominante et donnant la majeure partie des caractéristiques au tissu, les effets étant également réalisés en utilisant une combinaison des armures telles qu'illustrées.

Dans la première forme de réalisation illustrée par les figures 1 à 8, toutes les armures des tissus sont conçues pour que le jeu des fils de chaîne soit toujours pair. Il est possible, en choisissant judicieusement parmi une de ces armures, donnée à titre d'exemple, pour le fond, d'avoir des fils de chaîne moins liés qu'avec l'armure traditionnelle en satin de 5 ; le fil de chaîne étant moins lié, il est libre donc plus gonflant. Le choix de ce type d'armure à groupement de trame utilisé comme armure de fond, permet d'obtenir ce gonflant, tout en gardant cet aspect brillant caractéristique du satin, tout en assurant un très bon liage des fils de chaine grâce à des flottés de trame de longueurs réduites par rapport à ceux de la chaine, ce qui ne serait pas le cas en utilisant un satin moins lié tel que par exemple un satin de 8. Cette particularité se traduit également par une souplesse nettement supérieure, sans que le toucher du tissu ressemble à celui d'un tissu décontexturé ni que les résistances dynamométriques soient significativement altérées. Ce gonflant obtenu sans nuire aux résistances mécaniques du tissu, confère un avantage déterminant pour la destination de ce produit. En effet, le tissu objet de la présente invention, lorsqu'il est utilisé en serviette, procure un confort très apprécié notamment lors de l'essuyage des lèvres au cours d'un repas.

Grâce à une telle conception d'armures, et par le choix de leur point de départ, on peut donc insérer simultanément des trames de nature et de couleurs différentes. On obtient ainsi des effets que l'on ne peut pas réaliser avec la méthode traditionnelle de tissage où les duites sont insérées une à une. Il est par ailleurs possible de réaliser des tissus avec un effet spécial de rayures, dont l'ordre de passage de deux ou plusieurs couleurs est aléatoirement réparti dans la laize. Lorsque les coloris des deux fils de trame coton sont très proches, on obtient un aspect proche de celui donné par un tissu métis tramé couleur.

A titre indicatif, on constate en se reportant à la figure 3, que le travail des fils de trame et de chaîne est le suivant:
- Fil de chaîne no. 1 :: 2 fils pris 6 fils laissés
- Fil de chaîne no. 2 :: 2 fils laissés 2 fils pris 4 fils laissés
- Fil de chaîne no. 3 :: 6 fils laissés 2 fils pris
- Fil de chaîne no. 4 :: 4 fils laissés 2 fils pris 2 fils laissés.

- Trame no. 1 :: 1 fil pris 3 fils laissés
- Trame no. 2 :: 1 fil pris 3 fils laissés
- Trame no. 3 :: 1 fil laissé 1 fil pris 2 fils laissés
- Trame no. 4 :: 1 fil laissé 1 fil pris 2 fils laissés
- Trame no. 5 :: 3 fils laissés 1 fil pris
- Trame no. 6 :: 3 fils laissés 1 fil pris
- Trame no. 7 :: 2 fils laissés 1 fil pris 1 fil laissé
- Trame no. 8 :: 2 fils laissés 1 fil pris 1 fil laissé.

On constate donc que dans le rapport d'armure, il y a huit trames, mais seulement quatre jeux de fils différents ; le rapport d'armure étant de 8, on obtient donc un ration "nombre de fils de trame différent/nombre de fils de trame au rapport d'armure de 4/8 ou 1/2 conformément à l'invention.

La figure 10 illustre une variante conforme à l'invention où l'on combine, un jeu de fils de chaîne composé aléatoirement d'un nombre pair de trames et d'un nombre impair de trames. Cette armure est considérée comme une armure à groupe aléatoire de trames.

La combinaison de ces armures tissées sur une machine permet de sélectionner des trames associées à des coloris de trame différents donnant des tissus non reversibles multicouleur et à couleur changeante, tout à fait spécifiques et inhabituels.

De tels articles sont par ailleurs plus souples et possèdent un gonflant supérieur aux articles conventionnels (à contexture identique) lors de l'utilisation. De tels articles peuvent être produits plus rapidement.

Enfin, comme dit précédemment, on peut réaliser des tissus ayant des aspects spécifiques, tels que rayures dont l'ordre de passage de deux ou plusieurs couleurs est aléatoirement réparti dans la laize, par exemple en tramant simultanément deux fils de trame de couleur différente. Lorsque les coloris des deux fils de trame sont très proches (même couleur mais nuance différente), on obtient un aspect proche de celui donné par un tissu métis tramé couleur.

Bien entendu, l'invention n'est pas limitée aux exemples de réalisation décrits précédemment, mais elle en couvre toutes les variantes réalisées dans le même esprit.

## Revendications

**1/** Tissu chaîne et trame permettant la réalisation d'articles type linge de table Jacquard, réalisé sur un métier à tisser classique ne nécessitant aucune adaptation particulière et utilisant une seule chaîne, **caractérisé** en ce qu'il est à base d'une combinaison d'armures conçues de telle sorte que chaque armure comporte dans son rapport un nombre de jeux identiques de fils de trame défini par la formule :$\text{1/3 ≦} \frac{\text{nombre de jeux différents de fils de trame}}{\text{nombre de trames au rapport d'armure}} \text{≦ 2/3}$

**2/** Tissu selon la revendication 1, caractérisé en ce que les jeux identiques de fil de trame se suivent par deux ou trois et sont répartis de façon ordonnée ou aléatoire.

**3/** Tissu selon la revendication 2, caractérisé en ce que les jeux identiques de fil de trame répartis de façon ordonnée, sont répartis de manière à réaliser une armure composée exclusivement par un jeu de deux ou trois trames identiques consécutives.

**4/** Tissu selon la revendication 2, caractérisé en ce que les jeux identiques de fil de trame à groupement aléatoire, forment une armure où tous les jeux de trame différents sont composés irrégulièrement par deux ou trois trames identiques consécutives permettant d'obtenir des effets par le choix de trames différentes en titre, matière ou couleurs.

**5/** Tissu selon la revendication 3, caractérisé en ce qu'il présente un aspect similaire aux tissus classiques à base de satin de 5 et en ce qu'il possède, pour une contexture identique, un gonflant et une souplesse supérieurs.
